# EUROPÄISCHE PATENTSCHRIFT

(11) **EP 2 512 291 B1**
(45) Veröffentlichungstag und Bekanntmachung des Hinweises auf die Patenterteilung: **28.08.2019**
(21) Anmeldenummer: 10798304.1
(22) Anmeldetag: 16.12.2010
(51) Int. Cl.: A47B 9/00

(54) **VORRICHTUNG UND VERFAHREN ZUR KOLLISIONSERKENNUNG EINES BEWEGLICHEN MÖBELANTEILS MIT EINEM HINDERNIS**
DEVICE AND METHOD FOR COLLISION RECOGNICION OF MOVABLE FURNITURE ELEMENT WITH AN OBSTACLE
DISPOSITIF ET PROCEDE DE RECONNAISSANCE DE LA COLLOSION D'UN ELÉMENT DE MEUBLE AVEC UNE OBSTACLE

(30) Priorität: 16.12.2009 DE 102009058422
(43) Veröffentlichungstag der Anmeldung: 24.10.2012
(73) Patentinhaber: Logicdata Electronic&Software Entwicklungs GmbH, 8530 Deutschlandsberg (AT)
(72) Erfinder: LUKAS, Stefan, A-8542 St. Peter (AT); MUßBACHER, Günter, A-8523 Frauental (AT)
(74) Vertreter: Epping - Hermann - Fischer
(86) Internationale Anmeldenummer: PCT/EP2010/069962
(87) Internationale Veröffentlichungsnummer: WO 2011/083019

(56) Entgegenhaltungen:
- WO-A2-2007/115756
- AT-B- 410 626
- DE-A1-102006 038 558
- DE-A1-102007 030 473

## Beschreibung

Die Erfindung betrifft eine Vorrichtung und ein Verfahren zur Kollisionserkennung eines beweglichen Möbelanteils mit einem Hindernis.

Möbel mit einem beweglichen Möbelanteil werden im Wohn- und Arbeitsbereich aber auch im medizinischen Bereich verwendet. Als Beispiel seien höhenverstellbare Arbeits- und Schreibtische, Werkbänke, Kranken- und Pflegebetten genannt. Auch Betten oder Liegen mit verstellbaren Teilen, beispielsweise Kopf- oder Fußteil, oder Möbel, die Menschen mit Bewegungseinschränkungen beim Aufrichten unterstützen, sind Beispiele für Möbel mit einem beweglichen Möbelanteil.

Der bewegliche Möbelanteil wird üblicherweise nicht-manuell, beispielsweise mittels eines Motors, relativ zu einem fixen Möbelanteil bewegt. Bei der Bewegung des beweglichen Möbelanteils kann es zu Kollisionen mit Hindernissen, beispielsweise Wänden oder Gegenständen kommen, was zu einer Beschädigung des Möbels oder des Hindernisses führen kann. Kritisch ist auch wenn Personen oder Tiere mit dem beweglichen Möbelanteil kollidieren, was Verletzungen, beispielsweise Quetschungen, nach sich ziehen kann. Um das Verletzungs- und Beschädigungsrisiko zu verringern, ist es erforderlich, eine Kollision mit einem Hindernis zu detektieren, um geeignete Maßnahmen ergreifen zu können, beispielsweise die Bewegung des beweglichen Möbelanteils nach der Kollision zu unterbrechen oder den beweglichen Möbelanteil zurückzufahren.

Ein Kollisionserkennung mit Einklemmschutz wird beispielsweise in der AT 410626 gezeigt, in der Motorkenngrößen überwacht werden, um daraus auf eine Kollision zu schließen. Die Kollisionserkennung über Motorkenngrößen begrenzt den schaltungstechnischen Aufwand, geht jedoch mit einer nur begrenzten Empfindlichkeit der Kollisionserkennung einher.

Alternative Kollisionserkennungs- oder Einklemmschutzmechanismen werden in der SE 516479, der WO 03/056976 A1, der EP 1704797 A1 und der EP 1891872 A1 gezeigt. Diese Mechanismen erfordern neben einer Steuerung zusätzliche Sensoren, also zusätzliche Hardware, was auch mit einem erhöhtem Montage- und Verkabelungsaufwand für die Sensoren einhergeht. Auch die DE 10 2007 030 473, die DE 10 2006 038 558 und die WO 2007/115756 zeigen Kollisionserkennungsmechanismen.

Aufgabe der Erfindung ist es, eine alternative Kollisionserkennung bereitzustellen.

Die Aufgabe wird gelöst durch eine Vorrichtung zur Kollisionserkennung eines beweglichen Möbelanteils mit einem Hindernis gemäß Anspruch 1. Die Vorrichtung umfasst eine Steuerung für eine Antriebsvorrichtung für den beweglichen Möbelanteil und einen Sensor gekenzeichnet durch einen ersten Sensorbereich verbindbar mit einem ersten Möbelteil und einen zweiten Sensorbereich verbindbar mit einem zweiten Möbelteil, wobei eine zwischen dem ersten und zweiten Sensorbereich auftretende Relativbewegung, übertragen von einer Verformung und/oder Bewegung des ersten und des zweiten Möbelteils relativ zueinander, erfassbar ist, und wobei der Sensor einen einstückigen Sensorkörper, der Träger eines Sensorelements ist, umfasst. Der erste Sensorbereich ist zur Befestigung an eine Tischplatte eines höhenverstellbaren Tisches geeignet oder fest mit der Steuerung verbunden, die zur Befestigung an die Tischplatte geeignet ist. Der zweite Sensorbereich ist zur Befestigung an ein Tischgestell des höhenverstellbaren Tisches geeignet.

Die ersten und zweiten Sensorbereiche sind mit ersten und zweiten Möbelteilen, entweder des beweglichen oder des fixen Möbelanteils, verbindbar. Zwischen Sensorbereich und Möbelteil besteht eine mechanische Verbindung, sodass eine Bewegung oder Verformung des Möbelteils auf das Sensorteil übertragen wird. Vorteilhafterweise ist zwischen Sensorbereich und Möbelteil keine oder nur eine geringe Relativbewegung möglich. Es sei bemerkt, dass die Verbindung nicht nur eine direkte sondern auch eine mittelbare Verbindung umfasst. Eine Verbindung lässt sich beispielsweise durch Schrauben oder Kleben erreichen.

Bei einer Kollision werden die Möbelteile, die mit den Sensorbereichen verbunden sind, relativ zueinander verformt und/oder bewegt, beispielsweise wenn eine Tischplatte bei einer Kollision mit einem Hindernis gegen ihre Auflage gepresst wird. Der Sensor ist geeignet, einen bei der Kollision auftretenden Verformungsunterschied zwischen den beiden Möbelteilen zu detektieren. Bei der Kollision verformt sich das eine Möbelteil relativ zum anderen Möbelteil, sodass auch zwischen dem ersten und zweiten Sensorbereich eine Kraft und/oder Relativbewegung auftritt, die die Kollision anzeigt. Die Steuerung ist geeignet der Antriebsvorrichtung für den beweglichen Möbelanteil eine Bewegungsänderung - beispielsweise einen Bewegungstopp oder eine Richtungsänderung - des beweglichen Möbelanteils zu signalisieren, wenn eine Kollision detektiert worden ist. Es ist auch denkbar die Bewegungsgeschwindigkeit zu reduzieren.

Es sei bemerkt, dass die Steuerung ausgebildet sein kann die Antriebsvorrichtung auch im normalen Betreib zu steuern; das heißt die Steuerung initiiert und steuert die Bewegung des beweglichen Möbelanteils im normalen Betrieb und führt im Kollisionsfall eine Bewegungsänderung herbei.

Alternativ ist die Steuerung ausgebildet lediglich ein Stoppsignal oder Bewegungsänderungssignal bereitzustellen. Eine derartige Steuerung greift lediglich im Kollisionsfall in die Bewegung des beweglichen Möbelanteils ein. Für den normalen Betrieb wäre eine weitere Steuerungskomponente vorzusehen, welche die Bewegung des beweglichen Möbelanteils im normalen Betrieb steuert.

In einem Ausführungsbeispiel ist der erste Sensorbereich mit der Steuerung verbunden. Somit lässt sich der erste Sensorbereich beim Montieren der Steuerung an ein Möbelteil mit diesem verbinden. Es ist nur noch erforderlich, den zweiten Sensorbereich mit einem anderen Möbelteil zu verbinden.

Vorteilhafterweise ist der Sensor in die Steuerung integriert, sodass der erste Sensorbereich innerhalb des Gehäuses der Steuerung positioniert ist und lediglich der zweite Sensorbereich herausragt.

Der Sensor umfasst einen Sensorkörper, welcher einstückig ausgebildet ist, was mit einem einfachen Aufbau des Sensors einhergeht. Der Sensorkörper dient als Träger oder Umhüllung des eigentlichen Sensorelements, welches die Verformung oder Bewegung detektiert und in ein elektrisches Signal wandelt. In einem Ausführungsbeispiel umfasst der Sensor einen Dehnungsmessstreifen als Sensorelement, welcher beispielsweise auf einen metallenen Sensorkörper aufgeklebt ist.

In einem Ausführungsbeispiel ist der erste Sensorbereich winkelig, vorzugsweise im Wesentlichen rechtwinkelig, zum zweiten Sensorbereich angeordnet, sodass die Sensorbereiche mit Möbelteilen verbindbar sind, die winkelig zueinander angeordnet sind.

Ein Möbel mit einer oben beschriebenen Vorrichtung umfasst ein erstes Möbelteil und ein zweites Möbelteil, wobei die Steuerung mit dem ersten Möbelteil und der zweite Sensorbe reich mit dem zweiten Möbelteil verbunden sind. Die Möbelteile sind entweder Teile des beweglichen Möbelanteils oder des fixen Möbelanteils.

Es ist auch denkbar, dass der Sensor nicht in die Steuerung integriert ist. Einer der Sensorbereiche wäre dann mit dem ersten Möbelteil und der andere Sensorbereich mit dem zweiten Möbelteil verbunden.

Das entsprechende Verfahren zur Kollisionserkennung eines beweglichen Möbelanteils mit einem Hindernis mittels der beschriebenen Vorrichtung zur Kollisionserkennung sieht vor, einen Verformungsunterschied und/oder eine Relativbewegung zwischen einem ersten und einem zweiten Möbelteil zu detektieren.

Es ist auch denkbar, mehrere Sensoren an unterschiedlichen Stellen des Möbelstücks, beispielsweise unterschiedlichen Stellen zwischen Tischgestell und Tischplatte, anzubringen.

Weitere vorteilhafte Ausgestaltungen der Erfindung sind in den untergeordneten Patentansprüchen angegeben.

Nachfolgend wird die Erfindung unter Bezugnahme auf die Zeichnung anhand von Ausführungsbeispielen erklärt.

Es zeigen:
Figur 1 ein Tischgestell, mit dem eine Tischplatte hochfahrbar ist,
Figur 2 einen Ausschnitt eines hochfahrbaren Tischs mit einer Steuerung und einem Sensor,
Figur 3 einen Ausschnitt einer Steuerung mit einem integrierten Sensor, die in einem hochfahrbaren Tisch montiert ist,
Figur 4 zeigt ein Ausführungsbeispiel eines Sensors, der an einem Möbel montiert ist, und
die Figuren 5 bis 7 zeigen weitere Ausführungsbeispiele eines Sensors.

Figur 1 zeigt eine dreidimensionale Darstellung eines Ausführungsbeispiels eines Tischgestells 1 für einen höhenverstellbaren Tisch. Der Übersichtlichkeit halber wurde auf die Darstellung einer Tischplatte verzichtet.

Das Tischgestell 1 hat zwei Beine 2 mit fixen Elementen und in diese aus- und einfahrbaren Elementen, um Auflagen 3 mit dazwischen angeordneten Querverstrebungen 4, auf denen die Tischplatte aufliegt, in ihrer Höhe zu verstellen. Eine Antriebsvorrichtung, beispielsweise ein Motor in den Beinen 2, bewegt die aus- und einfahrbaren Elemente. Zwischen den Querverstrebungen 4 ist eine Steuerung 5 positioniert. Der fixe Möbelanteil umfasst die fixen Elemente der Beine 2. Der bewegliche Möbelanteil umfasst die aus- und einfahrbaren Elemente, die Auflagen 3, die Querverstrebungen 4, die Steuerung 5 und die Tischplatte (nicht dargestellt in Figur 1).

Die Steuerung 5 steuert die Antriebsvorrichtung an, sodass die aus- und einfahrbaren Elemente und dadurch die Auflagen 3 und Querverstrebungen 4 bewegt werden. Die Übertragung von Steuersignalen von der Steuerung 5 kann mittels Kabeln, beispielsweise in oder zwischen den Querverstrebungen 4, erfolgen.

Figur 2 zeigt einen Ausschnitt aus einem Ausführungsbeispiel eines höhenverstellbaren Tischs mit einer Tischplatte 6, welcher auf den Auflagen 3 (nicht dargestellt in Figur 2) und den Querverstrebungen 4 montiert ist. Eine Vorrichtung zur Kollisionserkennung umfasst die Steuerung 5 sowie einen Sensor 20 mit einem ersten Sensorbereich 21 und einem zweiten Sensorbereich 22. Der erste Sensorbereich 21 ist fest mit der Steuerung 5 verbunden. Der erste Sensorbereich 21 wird mit der Tischplatte 6 verbunden, indem die Steuerung 5 an die Tischplatte 6 geschraubt wird. Der zweite Sensorbereich 22 wird außerhalb der Steuerung 5 an die Querverstrebung 4 oder ein anderes Metallteil des Tischgestells 1 geschraubt. Der Sensor 20 kann so Verformungsunterschiede zwischen Tischplatte 6 und Tischgestell 1 messen. Durch eine Kollision der Tischplatte 6 mit einem Hindernis verformt diese sich im Verhältnis zum Tischgestell 1. Dieser Unterschied wird vom Sensor 20 erfasst und kann von einer Auswerteelektronik der Steuerung 5 detektiert werden. Sobald ein Signal detektiert wird, das auf eine Kollision schließen lässt, beispielsweise indem die Kraft zwischen dem ersten und zweiten Sensorbereich 21, 22 einen vorgegebenen Schwellwert übersteigt, verändert die Steuerung 5 die bisherige Bewegung des beweglichen Möbelanteil, beispielsweise indem die Bewegung gestoppt wird oder in umgekehrter Richtung eine Bewegung erfolgt, sodass der bewegliche Möbelanteil das Hindernis freigibt beziehungsweise von diesem wegfährt.

Diese Vorrichtung zur Kollisionserkennung geht mit einem niedrigen Aufwand und damit verbundenen niedrigen Kosten durch den einfach aufgebauten Sensor 20 einher. Bei dem Sensor 20 kann es sich beispielsweise um einen einfachen Metallwinkel mit einem Dehnungsmessstreifen handeln. Alternativ kann eine Wägezelle mit einem Dehnungsmessstreifen vorgesehen sein. Da der Sensor 20 fest mit der Steuerung 5 verbunden ist, können die Steuerung 5 und der Sensor 20 in einfacher Weise montiert werden und es entsteht kein zusätzlicher Verkabelungsaufwand. Eine Verstärkerelektronik kann auf der Steuerplatine integriert werden, sodass keine zusätzliche Elektronik außerhalb der Steuerung 5 erforderlich ist. Da der Sensor 20 nicht das gesamte auf der Tischplatte befindliche Gewicht misst, sondern lediglich die Kraft zwischen Tischplatte 6 und Tischgestell 1 gemessen wird, kann der Tisch in üblicher Weise, beispielsweise starr, gebaut werden, da der Sensor 20 auch geringe Relativkräfte und/oder Verformungen zwischen den Sensorbereichen 21, 22 detektiert.

Figur 3 zeigt eine dreidimensionale Darstellung eines Ausschnitts aus einem Ausführungsbeispiel eines höhenverstellbaren Tischs, dessen Tischplatte der Übersichtlichkeit halber nicht dargestellt ist.

Zwischen den Querverstrebungen 4 des Tischgestells ist eine Steuerung 5 angeordnet. Der Sensor 20 ist in die Steuerung 5 integriert, sodass der erste Sensorbereich im Gehäuseinneren der Steuerung 5 angeordnet ist. Der zweite Sensorbereich 22 ragt heraus und ist mittels einer Schraube 7 an einer der Querverstrebungen 4 befestigt. Die Steuerung 5 ist mit der Tischplatte (in Figur 6 nicht dargestellt) verbunden, sodass auf diese Weise auch der erste Sensorbereich mit der Tischplatte verbunden ist.

Bei einer Kollision mit einem Hindernis wird eine zwischen dem ersten und zweiten Sensorbereich 21, 22 auftretende Kraft und/oder Relativbewegung detektiert und die Steuerung 5 signalisiert der Antriebseinrichtung (in Figur 3 nicht dargestellt), die Bewegung zu stoppen oder die Bewegungsrichtung des beweglichen Möbelanteils zu verändern. Die Signalisierung kann beispielsweise über ein Kabel für die Übertragung elektrischer oder optischer Signale, das mit einer Schnittstelle 9 der Steuerung 5 verbunden ist, erfolgen.

Figur 4 zeigt die Befestigung eines Metallwinkels mit einem Dehnungsmessstreifen 10, welche als Sensor 20 dienen. Der Metallwinkel dient als Sensorkörper, auf dem der Dehnungsmessstreifen 10 befestigt ist. Der Metallwinkel hat eine erste Lasche, die der erste Sensorbereich 21 ist, mit einem Loch 8 zur Befestigung und eine zweite Lasche, die der zweite Sensorbereich 22 ist, mit einem Loch 8 zur Befestigung. Der Dehnungsmessstreifen 10 kann sich von der einen zur anderen Lasche über den gewinkelten Bereich verlaufend erstrecken. Der zweite Sensorbereich 22 wird an der Querverstrebung 4 mittels einer Schraube 7 befestigt. Der erste Sensorbereich 21 wird an der Tischplatte (in Figur 4 nicht dargestellt) befestigt. In diesem Ausführungsbeispiel ist der Sensor 20 nicht in die Steuerung 5 (in Figur 4 nicht dargestellt) integriert. Das Sensorsignal kann dieser jedoch über ein Kabel (in Figur 4 nicht dargestellt) zugeführt werden.

Figur 5 zeigt ein weiteres Ausführungsbeispiel eines Sensors 20. In diesem Ausführungsbeispiel ist der Dehnungsmessstreifen der Übersichtlichkeit halber nicht dargestellt; er kann beispielsweise auf einer Oberseite des Sensors 20 vorgesehen oder im Sensor 20 integriert sein.

Der Sensor 20 ist als Metallwinkel ausgebildet und umfasst einen flächigen, rechteckigen ersten Sensorbereich 21 und einen flächigen, rechteckigen zweiten Sensorbereich 22, zwischen denen ein rechter oder nahezu rechter Winkel ist. Ein derartiger Sensorkörper kann als L-förmige Platte aus einer Metallplatte ausgestanzt werden und durch einmaliges Abwinkeln in seine Form gebogen werden. Einer der Sensorbereiche 21, 22 kann beispielsweise an der Tischplatte und der andere an einem dazu senkrecht angeordneten Möbelteil, beispielsweise der Querverstrebung, montiert werden. Für die Montage sind Löcher 8 in den Sensorbereichen 21, 22 vorgesehen. Es ist jedoch auch denkbar, den Sensor 20 in anderer Weise mit den Möbelteilen zu verbinden, beispielsweise durch Kleben.

Ein derartiger Sensor 20 kann fest mit der Steuerung 5 verbunden werden, beispielsweise indem er mit der Steuerung 5 verschraubt wird. Ein Sensorbereich kann am Steuerungsäußeren befestigt sein, beispielsweise auf diesem angeschraubt sein, oder im Gehäuseinneren integriert sein, sodass einer der Sensorbereiche 21, 22 außerhalb des Gehäuses ist. Es ist aber auch denkbar, diesen Sensor 20 außerhalb der Steuerung zu montieren und ein Sensorsignal über ein zur Steuerung laufendes Kabel zu übertragen.

Das in Figur 6 gezeigte Ausführungsbeispiel zeigt einen Sensor 20 mit einem ersten und zweiten Sensorbereich 21, 22, die winklig zueinander angeordnet sind. In diesem Ausführungsbeispiel ist ein Verbindungsbereich 23 zwischen dem ersten und zweiten Sensorbereich 21, 22 angeordnet. Der erste Sensorbereich 21 ist winkelig zu einer ersten Kante des Verbindungsbereichs 23 angeordnet. Der zweite Sensorbereich 22 ist winkelig zu einer dazu senkrechten Kante des Verbindungsbereichs 23 angeordnet. Ein derartiger Sensorkörper kann durch zweimaliges Abwinkeln einer L-förmigen Platte in seine Form gebogen werden. Der Dehnungsmessstreifen (in Figur 6 nicht dargestellt) kann vom ersten Sensorbereich 21 über den Verbindungsbereich 23 zum zweiten Sensorbereich 22 verlaufen, oder sich lediglich über einen, beispielsweise den Verbindungsbereich 23, oder zwei der Bereiche 21, 22, 23 erstrecken.

Figur 7 zeigt ein weiteres Beispiel eines Sensors 20 mit einem ersten und zweiten Sensorbereich 21, 22, zwischen denen ein Verbindungsbereich 23 vorgesehen ist. Ein Teil des zweiten Sensorbereichs 24, benachbart zum Verbindungsbereich 23, ist kreissegmentförmig gebogen oder gewölbt, sodass der zweite Sensorbereich 22 biegbar ist, was die Montage erleichtert.

Es sei bemerkt, dass die Merkmale der Ausführungsbeispiele miteinander kombinierbar sind.

### Bezugszeichen

- 1: Tischgestell
- 2: Bein
- 3: Auflage
- 4: Querverstrebung
- 5: Steuerung
- 6: Tischplatte
- 7: Schraube
- 8: Loch
- 9: Schnittstelle
- 10: Dehnungsmessstreifen
- 20: Sensor
- 21: erster Sensorbereich
- 22: zweiter Sensorbereich
- 23: Verbindungsbereich
- 24: gewölbter Bereich

## Patentansprüche

1. Vorrichtung zur Kollisionserkennung eines beweglichen Möbelanteils mit einem Hindernis umfassend
- eine Steuerung (5) für eine Antriebsvorrichtung für den beweglichen Möbelanteil und
- einen Sensor (20) gekenzeichnet durch einen ersten Sensorbereich (21) verbindbar mit einem ersten Möbelteil (6) und einen zweiten Sensorbereich (22) verbindbar mit einem zweiten Möbelteil (4), wobei die Möbelteile entweder Teile des beweglichen Möbelanteils oder der fixen Möbelanteils sind,
wobei eine zwischen dem ersten und zweiten Sensorbereich (21, 22) auftretende Relativbewegung, übertragen von einer Verformung und/oder Bewegung des ersten und des zweiten Möbelteils (6, 4) relativ zueinander, erfassbar ist, und wobei der Sensor (20) einen einstückigen Sensorkörper, der Träger eines Sensorelements ist, umfasst
wobei der erste-Sensorbereich (21) zur Befestigung an eine Tischplatte (6) eines höhenverstellbaren Tisches ausgelegt ist oder fest mit der Steuerung (5) verbunden ist, die zur Befestigung an die Tischplatte (6) ausgelegt ist,
und wobei der zweite Sensorbereich (22) zur Befestigung an ein Tischgestell des höhenverstellbaren Tisches ausgelegt ist.

2. Vorrichtung nach Anspruch 1, wobei der Sensor (20) in die Steuerung (5) zumindest teilweise integriert ist.

3. Vorrichtung nach einem der Ansprüche 1 bis 2, wobei der erste Sensorbereich (21) mit dem ersten Möbelteil (6) direkt oder mittelbar verbindbar ist und der zweite Sensorbereich (22) mit dem zweiten Möbelteil (4) direkt oder mittelbar verbindbar ist.

4. Vorrichtung nach einem der Ansprüche 1 bis 3, wobei der erste Sensorbereich (21) im Gehäuseinneren der Steuerung (5) angeordnet ist oder an deren Außeren befestigt ist und über diese mit dem ersten Möbelteil (6) verbindbar ist.

5. Vorrichtung nach einem der Ansprüche 1 bis 4, wobei der Sensor (20) einen metallenen Sensorkörper umfasst.

6. Verrichtung nach einem der Ansprüche 1 bis 5, wobei der erste Sensorbereich (21) winkelig zum zweiten Sensorbereich (23) angeordnet ist.

7. Vorrichtung nach einem der Ansprüche 1 bis 6, wobei der Sensor (20) einen Dehnungsmessstreifen (10) umfasst.

8. Möbel mit einer Vorrichtung nach einem der Ansprüche 1 bis 7, ferner umfassend ein erstes Möbelteil (6), das eine Tischplatte eines höhenverstellbaren Tisches ist, und ein zweites Möbelteil (4), ein Tischgestell des höhenverstellbaren Tisches ist, wobei der erste Sensorbereich (21, 22) mit dem ersten Möbelteil (6) und der zweite Sensorbereich (21, 22) mit dem zweiten Möbelteil (4) verbunden ist.

9. Möbel mit einer Vorrichtung nach einem der Ansprüche 1 bis 7, ferner umfassend ein erstes Möbelteil (6), das eine Tischplatte eines höhenverstellbaren Tisches ist, und ein zweites Möbelteil (4), ein Tischgestell des höhenverstellbaren Tisches ist, wobei die Steuerung (5) mit dem ersten Möbelteil (6) und der zweite Sensorbereich (22) mit dem zweiten Möbelteil (4) verbunden ist.

10. Verfahren zur Kollisionserkennung eines beweglichen Möbelanteils mit einem Hindernis mittels der Vorrichtung zur Kollisionserkennung nach einem der Ansprüche 1 bis 7, das umfasst eine Relativbewegung zwischen dem ersten und dem zweiten Möbelteil (4, 6) zu detektieren.

11. Verwendung einer Vorrichtung nach einem der Ansprüche 1 bis 7 zur Kollisionserkennung bei einem höhenverstellbaren Tisch.

## Claims

1. A device for collision detection of a movable part of a piece of furniture with an obstacle comprising
- a controller (5) for a drive device for the movable part of the furniture, and
- a sensor (20) **characterized by** a first sensor region (21) connectable to a first furniture part (6) and a second sensor region (22) connectable to a second furniture part (4), wherein the furniture parts are either parts of the movable part of the piece of furniture or the fixed part of the piece of furniture,
wherein a relative movement occurring between the first and second sensor regions (21, 22), transmitted by a deformation and/or movement of the first and second furniture parts (6, 4) relative to each other, is detectable, and wherein the sensor (20) comprises a one-piece sensor body which is carrier of a sensor element,
wherein the first sensor region (21) is configured for attachment to a table top (6) of a height-adjustable table or is fixedly connected to the controller (5) which is configured for attachment to the table top (6),
and wherein the second sensor region (22) is designed for attachment to a table frame of the height-adjustable table.

2. Device according to claim 1, wherein the sensor (20) is at least partially integrated into the controller (5).

3. Device according to one of claims 1 to 2, wherein the first sensor region (21) is connectable directly or indirectly to the first furniture part (6) and the second sensor region (22) is connectable directly or indirectly to the second furniture part (4).

4. Device according to one of claims 1 to 3, wherein the first sensor region (21) is arranged inside the housing of the controller (5) or is fastened to the outside thereof and is connectable to the first furniture part (6) via the latter.

5. Device according to one of claims 1 to 4, wherein the sensor (20) comprises a metal sensor body.

6. Device according to one of claims 1 to 5, wherein the first sensor region (21) is arranged at an angle to the second sensor region (23).

7. Device according to any of claims 1 to 6, wherein the sensor (20) comprises a strain gauge (10).

8. Furniture having a device according to any of claims 1 to 7, further comprising a first furniture part (6) which is a table top of a height-adjustable table and a second furniture part (4) which is a table frame of the height-adjustable table, wherein the first sensor region (21, 22) is connected to the first furniture part (6) and the second sensor region (21, 22) is connected to the second furniture part (4).

9. Furniture having a device according to any of claims 1 to 7, further comprising a first furniture part (6) which is a table top of a height-adjustable table and a second furniture part (4) which is a table frame of the height-adjustable table, wherein the controller (5) is connected to the first furniture part (6) and the second sensor region (22) is connected to the second furniture part (4).

10. A method for collision detection of a movable part of a piece of furniture with an obstacle by means of the collision detection device according to any of claims 1 to 7, comprising detecting a relative movement between the first and second furniture parts (4, 6).

11. Use of a device according to one of claims 1 to 7 for collision detection in a height-adjustable table.

## Revendications

1. Dispositif pour détecter la collision d'une partie mobile d'un meuble avec un obstacle, comprenant
- un dispositif de commande (5) pour un dispositif d'entraînement de la partie mobile du meuble, et
- un capteur (20) **caractérisé par** une première région de capteur (21) pouvant être connectée à une première partie de meuble (6) et une seconde région de capteur (22) pouvant être connectée à une seconde partie de meuble (4), dans lequel les parties de meuble sont soit des parties de la partie mobile de meuble soit la partie fixe de meuble,
dans lequel un mouvement relatif se produisant entre les première et seconde régions de capteur (21, 22), transmis par une déformation et/ou un mouvement des première et seconde parties de meuble (6, 4) l'une par rapport à l'autre, peut être détecté, et dans lequel le capteur (20) comprend un corps de capteur en une pièce qui est support d'un élément capteur,
dans lequel la première région de capteur (21) étant conçue pour être fixée à un plateau de table (6) d'une table réglable en hauteur ou étant reliée de manière fixe au dispositif de commande (5) qui est conçu pour être fixé au plateau de table (6),
et dans lequel la deuxième région de capteur (22) étant conçue pour être fixée à un cadre de table de la table réglable en hauteur.

2. Dispositif selon la revendication 1, dans lequel le capteur (20) est au moins partiellement intégré dans le dispositif de commande (5).

3. Dispositif selon l'une des revendications 1 à 2, dans lequel la première région de capteur (21) peut être reliée directement ou indirectement à la première partie de meuble (6) et la seconde région de capteur (22) peut être reliée directement ou indirectement à la seconde partie de meuble (4).

4. Dispositif selon l'une des revendications 1 à 3, dans lequel la première région de capteur (21) est disposée à l'intérieur du dispositif de commande (5) ou est fixée à l'extérieur de celui-ci et peut être reliée à la première partie de meuble (6) par cette dernière.

5. Dispositif selon l'une des revendications 1 à 4, dans lequel le capteur (20) comprend un corps de capteur métallique.

6. Dispositif selon l'une des revendications 1 à 5, dans lequel la première région de capteur (21) est disposée selon un angle par rapport à la seconde région de capteur (23).

7. Dispositif selon l'une quelconque des revendications 1 à 6, le capteur (20) comprenant une jauge de contrainte (10).

8. Meuble comportant un dispositif selon l'une quelconque des revendications 1 à 7, comprenant en outre une première partie de meuble (6) qui est un plateau de table d'une table réglable en hauteur et une seconde partie de meuble (4) qui est un cadre de table de la table réglable en hauteur, la première région de capteur (21, 22) étant reliée à la première partie de meuble (6) et la seconde région de capteur (21, 22) étant reliée à la seconde partie de meuble (4).

9. Meuble comportant un dispositif selon l'une quelconque des revendications 1 à 7, comprenant en outre une première partie de meuble (6) qui est un plateau de table d'une table réglable en hauteur et une seconde partie de meuble (4) qui est un cadre de table de la table réglable en hauteur, dans lequel le dispositif de commande (5) est relié à la première partie de meuble (6) et la seconde region de capteur (22) est reliée à la seconde partie de meuble (4).

10. Procédé de détection de collision d'une partie mobile de meuble avec un obstacle au moyen du dispositif de détection de collision selon l'une quelconque des revendications 1 à 7, comprenant la détection d'un mouvement relatif entre la première et la seconde partie de meuble (4, 6).

11. Utilisation d'un dispositif selon l'une des revendications 1 à 7 pour la détection de collisions dans un table réglable en hauteur.
